# FASCICULE DE BREVET EUROPEEN

(11) **EP 0 597 897 B1**
(45) Date de publication et mention de la délivrance du brevet: **15.02.1995**
(21) Numéro de dépôt: 92915711.3
(22) Date de dépôt: 08.07.1992
(51) Int. Cl.: H05B 6/66

(54) **DISPOSITIF D'ALIMENTATION D'UNE CHARGE NON LINEAIRE**
EINRICHTUNG ZUR VERSORGUNG EINER NICHTLINEAREN LAST
DEVICE FOR SUPPLYING POWER TO A NON-LINEAR LOAD

(30) Priorité: 09.08.1991 FR 9110176
(43) Date de publication de la demande: 25.05.1994
(73) Titulaire: MOULINEX S.A., F-93170 Bagnolet (FR)
(72) Inventeur: DAUGE, Gilbert, F-77400 Lagny-sur-Marne (FR)
(74) Mandataire: May, Hans Ulrich, Dr.
(86) Numéro de dépôt international: FR9200656
(87) Numéro de publication internationale: WO9303587

(56) Documents cités:
- EP-A- 0 289 032
- EP-A- 0 364 040
- DE-A- 3 625 011
- DE-C- 3 731 555

## Description

### Dispositif d'alimentation d'une charge non linéaire

L'invention concerne un dispositif d'alimentation d'une charge non linéaire qui est branché à un réseau alternatif de distribution de courant. Le dispositif d'alimentation comprend un redresseur connecté aux bornes dudit réseau et formé par un pont de diodes double alternance dont la sortie est branchée par deux lignes d'alimentation à l'enroulement primaire d'un transformateur haute tension, l'enroulement secondaire étant connecté par deux lignes d'alimentation à la charge non linéaire, un filtre d'antiparasitage haute fréquence positionné à la sortie dudit redresseur et constitué d'une self inductance et d'un condensateur, un élément de commutation haute fréquence positionné sur l'une des lignes d'alimentation et présentant une gâchette reliée à un circuit de commande et un dispositif de mesure de l'intensité du courant circulant dans la ligne d'alimentation contenant l'élément de commutation.
Ledit dispositif de mesure d'intensité permet de détecter une valeur de courant circulant dans la ligne d'alimentation contenant ledit élément de commutation. La valeur ainsi détectée est envoyée au circuit de commande qui applique des signaux de déclenchement à la gâchette de l'élément de commutation. Les signaux de déclenchement émis au circuit de commande rendent conducteur l'élément de commutation en autorisant le passage du courant de l'autre ligne d'alimentation reliée à l'enroulement primaire vers la ligne d'alimentation contenant l'élément de commutation.

L'intensité moyenne débitée à chaque impulsion étant fonction de la fréquence de commande du commutateur, ladite fréquence de commande peut être asservie à la valeur mesurée de ladite intensité moyenne de façon à ce que cette dernière demeure constante.

Des dispositifs de mesure d'intensité pour réaliser la commande de l'élément de commutation ont été mise au point mais ces dispositifs sont généralement complexes, onéreux et ne prennent pas en considération les lois de variation du courant en sinus. Par conséquent l'intensité consommée par le dispositif n'est pas sinusoïdale et la puissance appliquée sur la charge est sensible aux échauffements des composants et aux variations de la tension du secteur.

Un dispositif correspondant au préambule de la revendication 1 est par exemple connu du document EP-A-0 289 032.

Le but de l'invention est de remédier à ces inconvénients en mettant en oeuvre un dispositif de mesure d'intensité corrigeant la fréquence des signaux de déclenchement du circuit de commande.

Selon l'invention, le dispositif de mesure comporte un capteur destiné à prélever l'intensité sur la ligne d'alimentation et associé à un dispositif de mémorisation qui permet de mémoriser une tension proportionnelle à l'intensité traversant l'élément de commutation moyennée sur une période de l'oscillation haute fréquence, un dispositif d'élévation au carré de la tension secteur redressée |u| saisie sur la ligne d'alimentation et de moyennage de la valeur obtenue sur la période du secteur, un premier multiplicateur effectuant le produit de ladite dernière valeur moyenne par la valeur de la tension mémorisée par le dispositif de mémorisation, un second multiplicateur effectuant le produit de la tension secteur redressée |u| par la puissance de consigne P₀, et un amplificateur d'erreur dont les entrées sont reliées aux sorties des multiplicateurs et dont le signal de sortie commande le circuit de commande de l'élément de commutation de telle façon que l'asservissement de la fréquence de commutation qui en résulte assure à la fois une variation de l'intensité prélevée sur le secteur proportionnelle à la tension délivrée par ledit secteur, et une puissance consommée égale à la puissance de consigne P₀.

Grâce au dispositif selon l'invention, l'intensité du courant dans la ligne d'alimentation est mesurée à chaque ouverture de l'élément de commutation, ce calcul permettant de tenir compte de toutes les variations de l'intensité moyenne des impulsions. De cette manière, la fréquence du signal de déclenchement est corrigée soit en augmentation soit en diminution agissant ainsi sur la puissance fournie à la charge non linéaire. La puissance absorbée par la charge peut donc être ajustée à chaque commutation et, de ce fait, l'intensité absorbée peut être maintenue voisine d'une forme sinusoïdale et ladite puissance absorbée asservie à une valeur de consigne.

Les caractéristiques et avantages de l'invention ressortiront d'ailleurs de la description qui va suivre, à titre d'exemple non limitatif, en référence aux dessins annexés dans lesquels :
la figure 1 représente un exemple de montage d'un dispositif de mesure d'intensité selon l'invention et positionné dans un circuit d'alimentation d'un magnétron ; la figure 2 représente un circuit d'un dispositif de mesure d'intensité d'une charge non linéaire adaptée à être montée dans le circuit de la figure 1.

Selon la figure 1, le circuit est destiné plus particulièrement à l'alimentation d'une charge non linéaire telle qu'un magnétron 1 d'un four à micro-ondes à partir d'un réseau alternatif de distribution arrivant aux bornes 3 et 4 du circuit. Ces bornes 3 et 4 sont reliées à un redresseur 5 qui est formé par un pont de diodes double alternance et dont la sortie est branchée à deux lignes 6 et 7 d'alimentation d'un transformateur haute tension 8. Un filtre d'antiparasitage haute fréquence est positionné à la sortie dudit redresseur 5 et est constitué d'une self-inductance 9 et d'un condensateur 10. Les lignes 6 et 7 sont branchées respectivement aux extrémités 11 et 12 de l'enroulement primaire 13 du transformateur 8. La ligne d'alimentation 7 comporte également un élément de commutation 14 présentant une gâchette 15 reliée à un circuit de commande 16 ainsi qu'un dispositif d'aide à la commutation 16′. Ledit élément de commutation 14 est constitué par un interrupteur unidirectionnel en courant. L'interrupteur unidirectionnel 14 est branché, par exemple, en série avec une diode 20 interdisant le courant inverse vers la source, assurant ainsi un meilleur rapport : courant moyen injecté sur courant efficace dans le circuit primaire. Dans d'autres exemples de réalisation non représentés, la diode 20 peut être montée en parallèle avec l'interrupteur unidirectionnel 14. Le circuit comporte également un condensateur 18 branché en parallèle audit enroulement 13, ainsi qu'une self inductance 17 montée en série avec l'ensemble ainsi constitué par le condensateur 18 et l'enroulement primaire 13. La self inductance 17 est couplée à un enroulement secondaire 21 dont les extrémités sont reliées à l'élément chauffant 20 du magnétron 1. L'enroulement secondaire 19 dudit transformateur 8 comporte respectivement deux bornes 21 et 22 branchées respectivement à deux lignes d'alimentation 23 et 24 reliées l'une 23 à la cathode 2 du magnétron 1 et l'autre 24, à l'anode 25 dudit magnétron qui est relié également à la masse 26. La fréquence des signaux de déclenchement varie suivant la valeur du courant circulant dans la ligne d'alimentation 7.

La valeur de cedit courant est analysée par un dispositif de mesure d'intensité 28. Le dispositif de mesure 28 comporte un capteur 30 destiné à prélever l'intensité sur la ligne d'alimentation 7 et associé à un dispositif de mémorisation 34 qui permet de mémoriser une tension proportionnelle à l'intensité traversant l'élément de commutation 14 moyennée sur une période de l'oscillation haute fréquence, un dispositif 43 d'élévation au carré de la tension secteur redressée |u| saisie sur la ligne d'alimentation 6 et de moyennage de la valeur obtenue sur la période du secteur, un premier multiplicateur 38 effectuant le produit de ladite dernière valeur moyenne par la valeur de la tension mémorisée par le dispositif de mémorisation 34, un second multiplicateur 41 effectuant le produit de la tension secteur redressée |u| par la puissance de consigne P₀, et un amplificateur d'erreur 46 dont les entrées 45-49 sont reliées aux sorties S₁, S₂ des multiplicateurs 41-38 et dont le signal de sortie commande le circuit de commande 16 de l'élément de commutation 14 de telle façon que l'asservissement de la fréquence de commutation qui en résulte assure à la fois une variation de l'intensité prélevée sur le secteur proportionnelle à la tension délivrée par ledit secteur, et une puissance consommée égale à la puissance de consigne P₀.

Comme schématisé aux figures 1 et 2, le capteur 30 comporte un bobinage, par exemple, celui d'un transformateur d'intensité haute fréquence 29. Le bobinage 30 possède deux bornes 31 et 32 dont l'une 32 est reliée à la masse. Une résistance R1 est connectée en parallèle à l'enroulement 30 aux bornes 31 et 32. La borne 31 est reliée à une des entrées 33 du dispositif de mémorisation 34 constitué, par exemple, par un amplificateur échantillonneur-bloqueur commandé par l'activation d'une horloge clk a sur une entrée 35. L'activation de l'horloge clk a commande un dispositif de commutation non représenté faisant partie intégrante de l'amplificateur 34 qui déclenche la mesure de la valeur de l'intensité de la ligne d'alimentation 7 par sa mémorisation à un instant dit d'échantillonnage. Cet instant d'échantillonnage choisi correspond à l'instant ou l'interrupteur 14 est ouvert et où le courant dans les lignes 6 et 7 est nul, la tension mémorisée audit instant étant alors égale à la valeur moyenne du courant dans l'interrupteur 14 avec la constante de temps du transformateur d'intensité haute fréquence 29.

Dans un autre mode de réalisation, schématisé en traits interrompus sur la figure 1, le capteur 30 est constitué par un bobinage 31 effectué sur le circuit magnétique de la self inductance 17 chargée par un circuit intégrateur à résistance R et condensateur C.

Selon encore un autre mode de réalisation non représenté, et dans lequel également la self inductance 17 est montée en série avec le dispositif de commutation 14, le capteur 30 est constitué par un filtre passe-haut associé à un circuit intégrateur R-C connecté directement aux bornes de la self inductance 17.

Selon la figure 1, le dispositif de mesure 28 est connecté par une ligne 28A à la ligne d'alimentation 6, par exemple, en amont du condensateur 18 branché en parallèle avec l'enroulement primaire 13, et cette ligne 28A prélève la tension secteur redressée |u| qui est envoyée (voir figure 2), d'une part, sur une entrée 40 du deuxième multiplicateur 41 et, d'autre part, sur une entrée 42, du dispositif 43 d'élévation au carré de la valeur absolue de la tension du secteur redressée. Tandis que la sortie 36 de l'amplificateur 34 est connectée, à une entrée 37 du premier multiplicateur 38.

La deuxième entrée 44 du multiplicateur 41 reçoit la puissance de consigne Po de la charge non linéaire au démarrage, cette valeur étant corrigée au cours du fonctionnement. La sortie S₁, dudit multiplicateur 41 est connectée à une première entrée 45 de l'amplificateur d'erreur 46. La sortie 47 du dispositif d'élévation au carré 43 est reliée à une entrée 48 du premier multiplicateur 38. La sortie S₂ dudit multiplicateur 38 est connectée à une deuxième entrée 49 de l'amplificateur d'erreur 46. La sortie 50 de l'amplificateur d'erreur 46 est branchée à une entrée 51 du circuit de commande 16.

En référence à la figure 2, le dispositif de mesure d'intensité selon l'invention fonctionne de la manière décrite ci-après. L'amplificateur échantillonneur-bloqueur 34 permet ainsi la mémorisation de la valeur de l'intensité circulant sur la ligne d'alimentation 7.

L'amplificateur 34 délivre, à un instant déterminé, la valeur correspondante I à un multiplicateur 38 qui permet d'effectuer le produit de ladite intensité par la valeur absolue du carré de la tension secteur redressée |u| prélevée sur la sortie 47 du dispositif 43. Le produit P₁ est donc P₁= <|u|²>.<I> et sa valeur est délivrée sur la sortie S₂ du multiplicateur 38 connectée à la sortie 49 de l'amplificateur d'erreur 46.

Le multiplicateur 41 effectue le produit de la valeur absolue de la tension secteur redressée |u| prélevée sur la ligne d'alimentation 6 par la puissance de consigne P₀ de la charge et délivre, sur sa sortie S₁, le produit P₂ = |u| . P₀. Ce produit P₂ est envoyé sur l'entrée 42 de l'amplificateur d'erreur 46. L'amplificateur 46 compare les signaux d'entrée 42 et 49, c'est à dire si en condition d'équilibre on a |u|. P₀ = <|u|²>.<I>.

Le signal de sortie 50 dudit amplificateur d'erreur 46 est envoyé sur l'entrée 51 du circuit de commande 16 qui pilote l'élément de commutation 14, de manière que l'asservissement de la fréquence de commutation qui en résulte assure à la fois une variation de l'intensité prélevée sur le secteur proportionnelle à la tension délivrée par ledit secteur et une puissance consommée égale à la puissance de consigne P₀.

## Revendications

1. Dispositif d'alimentation d'une charge non linéaire branché à un réseau alternatif de distribution de courant et comprenant un redresseur (5) connecté aux bornes (3 et 4) dudit réseau et dont la sortie est branchée, par deux lignes d'alimentation (6 et 7), à l'enroulement primaire (13) d'un transformateur haute-tension (8), l'enroulement secondaire (19) étant connecté par deux lignes d'alimentation (23 et 24) à la charge non-linéaire (1), un élément de commutation haute fréquence (14) positionné sur la ligne d'alimentation (7) et présentant une gâchette (15) reliée à un circuit de commande (16), et un dispositif de mesure (28) de l'intensité du courant circulant dans la ligne d'alimentation (7) et comportant un capteur (30) destiné à prélever l'intensité sur la ligne d'alimentation (7) et associé à un dispositif de mémorisation (34) qui permet de mémoriser une tension proportionnelle à l'intensité traversant l'élément de commutation (14), moyennée sur une période de l'oscillation haute fréquence,
**caractérisé en ce que** le dispositif de mesure (28) comporte en outre, un dispositif (43) d'élévation au carré de la tension secteur redressée |u| saisie sur la ligne d'alimentation (6) et de moyennage de la valeur obtenue sur la période du secteur, un premier multiplicateur (38) effectuant le produit de ladite dernière valeur moyenne par la valeur de la tension mémorisée par le dispositif de mémorisation (34), un second multiplicateur (41) effectuant le produit de la tension secteur redressée |u| par la puissance de consigne P₀, et un amplificateur d'erreur (46) dont les entrées (45-49) sont reliées aux sorties (S₁, S₂) des multiplicateurs (38-41) et dont le signal de sortie commande le circuit de commande (16) de l'élément de commutation (14) de telle façon que l'asservissement de la fréquence de commutation qui en résulte assure à la fois une variation de l'intensité prélevée sur le secteur proportionnelle à la tension délivrée par ledit secteur, et une puissance consommée égale à la puissance de consigne P₀.

2. Dispositif d'alimentation selon la revendication 1,
**caractérisé en ce que**, le capteur (30) prélevant l'intensité dans la ligne d'alimentation (7) est un transformateur d'intensité haute fréquence (29).

3. Dispositif d'alimentation selon la revendication 2,
**caractérisé en ce que**, le dispositif de mémorisation est un amplificateur échantillonneur-bloqueur connecté aux bornes du transformateur (29) et dont l'instant d'échantillonnage choisi correspond à l'instant ou l'interrupteur (14) est ouvert et où le courant dans les lignes (6 et 7) est nul, la tension mémorisée audit instant étant alors égale à la valeur moyenne du courant dans l'interrupteur (14) avec la constante de temps du transformateur d'intensité haute fréquence (29).

4. Dispositif d'alimentation selon la revendication 3,
**caractérisé en ce que**, l'amplificateur échantillonneur-bloqueur (34) comporte une sortie (36) reliée à une entrée (37) du premier multiplicateur (38) qui est lui même relié par une entrée (48) au dispositif d'élévation au carré et de moyennage (43) et dont une sortie (52) est reliée à l'une (49) des entrées de l'amplificateur d'erreur (46), l'autre (45) des entrées dudit amplificateur d'erreur étant branché à la sortie du second multiplicateur (41) dont une entrée (44) reçoit la puissance de consigne P₀ et dont une autre entrée (40) est reliée à la ligne d'alimentation (6), elle-même à l'entrée (42) du dispositif (43).

5. Dispositif d'alimentation selon la revendication 1 et comprenant en outre une self inductance (17) montée en série avec le dispositif de commutation (14),
**caractérisé en ce que** le capteur (30) est constitué par un bobinage (31) effectué sur le circuit magnétique de la self inductance (17) chargée par un circuit intégrateur (32).

6. Dispositif d'alimentation selon la revendication 1 et comprenant en outre une self inductance (17) montée en série avec le dispositif de commutation (14),
**caractérisé en ce que** le capteur (30) est constitué par un filtre passe-haut associé à un circuit intégrateur connecté aux bornes de la self inductance (17).

7. Dispositif d'alimentation selon l'un quelconque des revendications précédentes,
**caractérisé en ce que** la charge non linéaire est un magnétron.

## Claims

1. Power supply device for a non-linear load connected to an AC current-distribution system and comprising a rectifier (5) connected to the terminals (3 and 4) of the said system and the output of which is connected, by means of two supply lines (6 and 7), to the primary winding (13) of a high-voltage transformer (8), the secondary winding (19) being connected by means of two supply lines (23 and 24) to the non-linear load (1), a high-frequency switching component (14) positioned on the supply line (7) and having a gate (15) connected to a control circuit (16), and a device (28) for measuring the intensity of the current flowing in the supply line (7), and including a sensor (30) designed to register the current intensity on the supply line (7) and associated with a memory device (34) for storing a voltage proportional to the current passing through the switching component (14) averaged over one period of the high-frequency oscillation, characterised in that the measuring device (28) also includes a device (43) for squaring the rectified mains voltage |u| picked up on the supply line (6) and averaging the value obtained over the mains period, a first multiplier (38) multiplying the said last average value by the value of the voltage stored by the memory device (34), a second multiplier (41) multiplying the rectified mains voltage |u| by the reference power P₀, and an error amplifier (46), the inputs (45-49) of which are connected to the outputs (S₁, S₂) of the multipliers (38-41) and the output signal of which controls the control circuit (16) of the switching component (14) so that the controlling of the switching frequency which results therefrom provides both a variation in the current intensity picked up on the mains proportional to the voltage delivered by the said mains, and a consumed power equal to the reference power P₀.

2. Power supply device according to Claim 1, characterised in that the sensor (30) registering the current intensity in the supply line (7) is a high-frequency current transformer (29).

3. Power supply device according to Claim 2, characterised in that the memory device is a sample and hold amplifier connected to the terminals of the transformer (29) and the chosen sampling time of which corresponds to the time at which the switch (14) is opened, and the current in the lines (6 and 7) is zero, the voltage stored at the said time being then equal to the average value of the current in the switch (14) with the time constant of the high-frequency current transformer (29).

4. Power supply device according to Claim 3, characterised in that the sample and hold amplifier (34) has an output (36) connected to an input (37) of the first multiplier (38), which is itself connected by an input (48) to the squaring and averaging device (43), and one output (52) of which is connected to one (49) of the inputs of the error amplifier (46), the other (45) of the inputs of the said error amplifier being connected to the output of the second multiplier (41), one input (44) of which receives the reference power P₀, and. another input (40) of which is connected to the supply line (6), itself to the input (42) of the device (43).

5. Power supply device according to Claim 1 and comprising in addition an inductor (17) mounted in series with the switching device (14), characterised in that the sensor (30) consists of a winding (31) made on the magnetic circuit of the inductor (17) charged by an integrating circuit (32).

6. Power supply device according to Claim 1 and comprising in addition an inductor (17) mounted in series with the switching device (14), characterised in that the sensor (30) consists of a high-pass filter associated with an integrating circuit connected to the terminals of the inductor (17).

7. Power supply device according to any one of the preceding claims, characterised in that the non-linear load is a magnetron.

## Patentansprüche

1. Versorgungsvorrichtung für eine nichtlineare Last, die an ein Wechselstromverteilernetz angeschlossen ist und einen mit den Anschlüssen (3 und 4) des Netzes verbundenen Gleichrichter (5), dessen Ausgang über zwei Versorgungsleitungen (6 und 7) an die Primärwicklung (13) eines Hochspannungstransformators (8) angeschlossen ist, wobei die Sekundärwicklung (19) über zwei Versorgungsleitungen (23 und 24) mit der nichtlinearen Last (1) verbunden ist, ein Hochfrequenzumschaltelement (14), das an der Versorgungsleitung (7) positioniert ist und ein mit einer Steuerschaltung (16) verbundenes Gate (15) umfaßt, sowie eine Meßeinrichtung (28) für die Stärke des in der Versorgungsleitung (7) fließenden Stroms mit einem Sensor (30) aufweist, der dazu bestimmt ist, die Stärke an der Versorgungsleitung (7) abzunehmen und einer Speichereinrichtung (34) zugeordnet ist, die die Speicherung einer Spannung ermöglicht, die zu der das Umschaltelement (14) durchquerenden Stärke proportional ist, gemittelt über eine Hochfrequenzschwingungsperiode,
**dadurch gekennzeichnet, daß** die Meßeinrichtung (28) ferner eine Einrichtung (43) zur Quadrierung der gleichgerichteten Sektorspannung |u| aufweist, die an der Versorgungsleitung (6) erfaßt wird, sowie zum Mitteln des erhaltenen Wertes an der Periode des Sektors, einen ersten Multiplizierer (38), der das Produkt des letzten Mittelwerts mit dem Wert der von der Speichereinrichtung (34) gespeicherten Spannung erstellt, einen zweiten Multiplizierer (41), der das Produkt der gleichgerichteten Sektorspannung |u| mit der Einstelleistung P₀ erstellt, sowie einen Fehlerverstärker (46), dessen Eingänge (45-49) mit den Ausgängen (S₁, S₂) der Multiplizierer (38-41) verbunden sind und dessen Ausgangssignal die Steuerschaltung (16) für das Umschaltelement (14) derart steuert, daß die sich daraus ergebende Regelung der Umschaltfrequenz gleichzeitig eine Änderung der an dem Sektor abgenommenen Stärke proportional zu der von dem Sektor abgegebenen Spannung und einen Leistungsverbrauch gewährleistet, die gleich der Einstelleistung P₀ ist.

2. Versorgungsvorrichtung nach Anspruch 1,
**dadurch gekennzeichnet, daß** der die Stärke in der Versorgungsleitung (7) abnehmende Sensor (30) ein Hochfrequenzstromwandler (29) ist.

3. Versorgungsvorrichtung nach Anspruch 2,
**dadurch gekennzeichnet, daß** die Speichervorrichtung ein Abtast- und Halteverstärker ist, der mit den Anschlüssen des Wandlers (29) verbunden ist, und dessen gewählter Abtastzeitpunkt dem Zeitpunkt entspricht, zu dem der Schalter (14) geöffnet ist und der Strom in den Leitungen (6 und 7) null ist, wobei die zu dem Zeitpunkt gespeicherte Spannung dann gleich dem Mittelwert des Stroms in dem Schalter (14) mit der Zeitkonstante des Hochfrequenzstromwandlers (29) ist.

4. Versorgungsvorrichtung nach Anspruch 3,
**dadurch gekennzeichnet, daß** der Abtast- und Halteverstärker (34) einen Ausgang (36) aufweist, der mit einem Eingang (37) des ersten Multiplizierers (38) verbunden ist, der seinerseits über einen Eingang (48) mit der Einrichtung (43) zur Quadrierung und Mittelung verbunden ist und von dem ein Ausgang (52) mit einem (49) der Eingänge des Fehlerverstärkers (46) verbunden ist, wobei der andere (45) der Eingänge des Fehlerverstärkers an den Ausgang des zweiten Multiplizierers (41) angeschlossen ist, von dem ein Eingang (44) die Einstelleistung P₀ erhält und ein anderer Eingang (40) mit der Versorgungsleitung (6) verbunden ist, die ihrerseits mit dem Eingang (42) der Einrichtung (43) verbunden ist.

5. Versorgungsvorrichtung nach Anspruch 1, die ferner eine mit der Umschalteinrichtung (14) in Reihe geschaltete Selbstinduktionsspule (17) aufweist,
**dadurch gekennzeichnet, daß** der Sensor (30) durch eine Wicklung (31) gebildet ist, die an dem Magnetkreis der Selbstinduktionsspule (17) ausgeführt ist, die durch eine Integratorschaltung (32) belastet ist.

6. Versorgungsvorrichtung nach Anspruch 1, die ferner eine mit der Umschalteinrichtung (14) in Reihe geschaltete Selbstinduktionsspule (17) aufweist,
**dadurch gekennzeichnet, daß** der Sensor (30) durch ein Hochpaßfilter gebildet ist, das einer Integratorschaltung zugeordnet ist, die mit den Anschlüssen der Selbstinduktionsspule (17) verbunden ist.

7. Versorgungsvorrichtung nach einem der vorhergehenden Ansprüche,
**dadurch gekennzeichnet, daß** die nichtlineare Last ein Magnetron ist.
